# FASCICULE DE BREVET EUROPEEN

(11) **EP 2 868 223 B1**
(45) Date de publication et mention de la délivrance du brevet: **13.07.2016**
(21) Numéro de dépôt: 14188361.1
(22) Date de dépôt: 09.10.2014
(51) Int. Cl.: A45B 9/02, A63C 11/22

(54) **Bâton pour la pratique d'un sport de glisse ou de la marche**
Stock zum Praktizieren eines Gleit- oder Laufsports
Stick for practising a sliding or walking sport

(30) Priorité: 05.11.2013 FR 1360833
(43) Date de publication de la demande: 06.05.2015
(73) Titulaire: Skis Rossignol, 38430 Saint-Jean de Moirans (FR)
(72) Inventeur: Moenne Loccoz, Arnaud, 38430 Moirans (FR); Foucher, Flavien, 74000 Annecy (FR); Michel, Frédéric, 38140 Rives Sur Fure (FR)
(74) Mandataire: Cabinet Laurent & Charras

(56) Documents cités:
- WO-A1-88/03429
- US-A- 4 597 589
- US-B1- 6 460 891

## Description

### Domaine technique

L'invention se rattache au domaine des articles de sport. Elle vise plus précisément un bâton destiné à la pratique d'un sport de glisse sur neige ou de la marche. Elle concerne plus spécifiquement une nouvelle conception de poignée équipant l'extrémité haute de ce type de bâton.

### Techniques antérieures

De façon générale, on utilise des bâtons pour la pratique du ski alpin, afin de faciliter le déclenchement de virages. Les bâtons sont également utilisés pour la pratique du ski de fond ou du ski de randonnée afin de permettre la transmission des efforts exercés par le haut du corps de l'utilisateur en direction de la neige.

Les bâtons sont également utilisés pour la pratique de la marche nordique, pour permettre également la transmission des efforts. Pour la pratique de la marche de randonnée, les bâtons sont également employés pour conférer des appuis supplémentaires lors de l'évolution sur des terrains escarpés, en particulier en descente, et ce pour soulager les appuis exercés sur les membres inférieurs.

Dans un souci de légèreté, les bâtons sont généralement constitués d'un tube creux, généralement métallique et typiquement en aluminium, ou encore en un matériau composite à base de fibres de verre ou de carbone.

Pour faciliter la tenue du bâton, celui-ci comporte une poignée de préhension, installée à l'extrémité supérieure du tube.

Selon les différentes pratiques évoquées ci-dessus, lors de son utilisation, le bâton est destiné à venir au contact du sol avec plus ou moins de force, et ces impacts se traduisent par une transmission d'efforts et de vibrations au niveau de la main de l'utilisateur, au travers de la poignée de préhension.

Pour limiter la gêne engendrée par la transmission de ces vibrations, il a déjà été proposé de monter la poignée sur l'extrémité du tube avec une certaine latitude de mouvement. Plus précisément, et comme illustré dans les documents FR 2 185 424, US 6 254 134, US 5 295 715, ou DE 32 47 161, la poignée est montée sur le tube selon une liaison glissière, permettant à la poignée de coulisser sur le tube, pour contrarier un élément formant ressort.

La déformation de cet élément, qui peut être un ressort hélicoïdal, un organe déformable ou un piston permet d'absorber une partie des chocs générés par l'impact du bâton et améliore le confort de l'utilisateur.

Le document WO 88/03429 décrit un bâton dont la poignée est montée sur le tube avec une capacité de pivotement.

Dans le document US 2012/0012141, l'espace situé entre le tube et le logement correspondant creusé dans la poignée est comblé d'un matériau viscoélatique, qui permet d'absorber les vibrations non seulement dans une direction parallèle à l'axe principal du tube, mais également dans des directions perpendiculaires.

Toutefois, pour la pratique de certains sports, lorsque l'utilisateur continue à se déplacer après avoir planté son bâton, la rigidité du tube fait que le bâton pivote par rapport à son point de contact avec le sol, obligeant l'utilisateur à modifier l'inclinaison de son poignet ou de son avant-bras.

On conçoit que dans certaines conditions, un tel mouvement n'est pas favorable car l'utilisateur souhaite au contraire conserver une position corporelle la plus stable possible en évitant de faire fonctionner certaines de ses articulations, et en particulier celles du poignet.

### Exposé de l'invention

Un des objectifs de l'invention est donc de permettre l'utilisation d'un bâton présentant une capacité d'absorption des chocs et des faibles déplacements en rotation, dans le but d'une meilleure ergonomie.

L'invention concerne donc un bâton pour la pratique d'un sport de glisse ou de la marche, qui comporte un tube à l'extrémité supérieure duquel est solidarisée une poignée de préhension. Cette poignée de préhension présente une capacité de déplacement par rapport au tube selon une translation de direction parallèle à l'axe longitudinal de ce tube.

Conformément à l'invention, la poignée présente une cavité interne, à l'intérieur de laquelle le tube est apte à pivoter selon au moins un axe sensiblement perpendiculaire au tube, grâce à des moyens d'articulation situés en partie supérieure de la poignée.

Autrement dit, l'invention consiste à équiper le bâton d'une poignée creuse, dont le volume central est évidé. Le tube est solidaire de la poignée par des moyens d'articulation qui sont disposés à l'intérieur de ce volume interne, entre le milieu et la partie haute de la poignée. De la sorte, lorsque la pointe du bâton est plantée dans le sol, et que l'utilisateur continue son déplacement, la poignée peut rester à une inclinaison constante par rapport au sol et le tube du bâton pivote par rapport à la poignée.

En d'autres termes, le bâton conforme à l'invention présente une poignée qui présente non seulement un degré de liberté en translation par rapport au tube, mais également au moins un degré de liberté supplémentaire en rotation par rapport à un axe qui est perpendiculaire au tube.

De la sorte, l'utilisateur peut conserver son poignet et son avant-bras dans la même inclinaison pendant qu'il se déplace par rapport au point de contact du bâton par rapport au sol.

Différentes configurations de l'articulation entre le tube et la poignée sont possibles, en fonction des exigences d'ergonomie souhaitées.

Ainsi, dans une configuration particulière, la poignée peut être orientée de telle sorte qu'elle présente une face qualifiée « de face avant », déterminée comme la face orientée vers l'avant pour un utilisateur qui tient la poignée avec l'avant-bras à l'horizontale.

Dans ce cas, il peut être avantageux que l'axe de pivotement du tube soit parallèle à cette face avant.

Autrement dit, parmi les degrés de liberté de la poignée par rapport au tube, on prévoira que le tube puisse se mouvoir selon la direction de déplacement de l'utilisateur par rapport au point de contact du bâton par rapport au sol.

Bien entendu, la poignée peut comporter des degrés de liberté supplémentaires de déplacement par rapport au tube.

En pratique, l'ouverture de la cavité ménagée dans la poignée peut être obturée par une pièce compressible située en bas de la poignée. Autrement dit, l'entrée de la cavité à l'intérieur de laquelle le tube peut se déplacer peut être fermée par une paroi déformable qui protège l'intérieur de la cavité de la pénétration de neige et toutes autres impuretés.

Dans certains cas, cette paroi déformable peut présenter une portion de forme complémentaire au tube, c'est-à-dire en pratique une région cylindrique traversée par le tube.

Ainsi, la cavité interne définit donc un espace vide entre la paroi externe du tube et la paroi interne de la poignée. Cette cavité s'étend depuis l'axe de pivotement du tube par rapport à la poignée jusqu'à la surface supérieure de cette pièce compressible obturant l'ouverture. Le volume interne de la cavité est défini pour permettre le pivotement du tube, et peut donc présenter une forme générale sensiblement conique, ou une forme plus élargie englobant le cône à l'intérieur duquel le tube peut se déplacer.

En pratique, l'ouverture de la cavité peut présenter une asymétrie limitant le débattement en pivotement du tube de manière différente selon deux directions perpendiculaires. Autrement dit, la forme de l'ouverture de la cavité peut être prévue pour que le pivotement du tube soit de plus grande amplitude dans une direction avant/arrière, par rapport à un débattement latéral.

Un résultat analogue peut être obtenu non pas en définissant la forme de l'ouverture, mais en utilisant une pièce compressible obturant la cavité, qui présente des propriétés de compressibilité différentes selon. la direction de déplacement du tube par rapport à la poignée. Ainsi, on peut prévoir que la pièce compressible se déforme plus lorsque le tube se déplace vers l'avant de la poignée, que lorsque lorsqu'il se déplace vers l'arrière. Dans certains cas, en fonction de la pratique et de l'ergonomie recherchée, la configuration opposée peut être retenue.

Différentes géométries peuvent être adoptées pour combiner à la fois une translation du tube par rapport à la poignée avec des mouvements de pivotement selon un ou plusieurs axes.

Ainsi, dans une première réalisation, les moyens d'articulation entre la poignée et le tube peuvent être formés par une goupille traversant la poignée et le tube en étant perpendiculaire au tube. Cette configuration permet à l'axe de pivotement de se translater dans la direction parallèle au tube.

De cette manière, le mouvement de pivotement du tube est réalisé par une rotation autour de l'axe formé par la goupille. Cette goupille est agencée pour pouvoir se déplacer dans des lumières allongées, orientées selon l'axe longitudinal global du bâton pour autoriser la translation de la poignée par rapport au tube.

Dans une première forme de réalisation, la goupille peut être solidaire de la poignée et être apte à se déplacer dans des lumières allongées réalisées dans le tube. La configuration inverse peut également être adoptée dans laquelle la goupille est solidarisée au tube, et apte à se déplacer dans des lumières formées dans la poignée.

Dans ces différentes configurations, le bâton peut avantageusement comporter un élément amortisseur interposé entre l'extrémité supérieure du tube et le fond de la cavité formée dans la poignée, de manière à absorber une partie de l'énergie des chocs générés lors de l'impact du bâton avec le sol.

Dans une autre forme de réalisation, les moyens d'articulation peuvent être formés par une pièce de liaison, dont la portion centrale est solidaire de l'extrémité supérieure du tube, et qui présente un ensemble d'au moins deux bras déformables s'étendant radialement, les extrémités de ces bras étant solidaires de la poignée.

Autrement dit, la liaison entre la poignée et le tube est réalisée par une structure à rayons, conférant ainsi au tube une capacité de mouvements en rotation selon trois axes, combinés à une capacité en déplacement perpendiculairement au plan des rayons.

En pratique, la forme et le nombre de pièces des bras de liaisons peut être adaptés en fonction de l'amplitude du mouvement souhaité et des contraintes à supporter. Un nombre d'au moins six ou huit bras déformables répartis équiangulairement permet d'obtenir un bon compromis entre solidité de la liaison et capacité de déplacement.

Dans une forme particulière de réalisation, les bras déformables peuvent être noyés dans un matériau compressible qui présente une rigidité et/ou une dureté plus faibles que celles du matériau composant les bras déformables. De cette manière, les bras déformables sont protégés de mouvements d'amplitude extrême, et un certain amortissement peut ainsi être généré lors de la déformation du matériau les entourant.

Selon une forme particulière de réalisation, la pièce centrale peut déboucher sur le haut de la poignée, de manière à ce que sa déformation soit visible en particulier lors d'une translation de la poignée le long de l'axe principal du tube.

### Description sommaire des figures

La manière de réaliser l'invention, ainsi que les avantages qui en découlent ressortiront bien de la description des modes de réalisation qui suivent, à l'appui des figures annexées dans lesquelles :
La figure 1 est une vue de côté de la partie haute d'un bâton, sur laquelle sont définis les plans A-A' et B-B' correspondant respectivement aux plans avant-arrière et gauche-droite pour un utilisateur ayant en main le bâton.
La figure 2 est une vue en coupe longitudinale avant-arrière de la partie haute d'un bâton selon un premier mode de réalisation de l'invention.
La figure 3 est une vue en coupe longitudinale gauche-droite du bâton de la figure 2.
La figure 4 est une vue en coupe longitudinale avant-arrière du bâton de la figure 2 dans lequel le tube a suivi un déplacement de translation longitudinal.
La figure 5 est une vue en coupe avant-arrière du bâton de la figure 2 dans laquelle le tube a subi un mouvement de pivotement, vers l'arrière.
La figure 6 est une vue en coupe longitudinale avant-arrière d'un bâton selon un deuxième mode de réalisation de l'invention.
La figure 7 est une vue en coupe longitudinale gauche-droite du bâton de la figure 6.
La figure 8 est une vue en coupe longitudinale avant-arrière du bâton de la figure 6, dans lequel le tube a subi un mouvement de translation longitudinal.
La figure 9 est une vue en coupe longitudinale avant-arrière du bâton de la figure 6, dans lequel le tube a subi un mouvement de pivotement vers l'arrière.
La figure 10 est une vue en perspective sommaire d'une partie de la pièce située en partie haute du bâton de la figure 6.
La figure 11 est une vue en coupe longitudinale avant-arrière de la partie haute d'un bâton selon un troisième mode de réalisation.

### Description détaillée

La figure 1 illustre la partie haute d'un bâton **1** conforme à l'invention, qui comporte principalement un tube **2,** à l'extrémité supérieure duquel une poignée de préhension **3** est solidarisée. La forme de cette poignée **3,** en particulier son contour extérieur peut être défini dans un but d'ergonomie. Dans la forme illustrée, cette poignée **3** comporte deux zones en creux **4, 5** destinées à recevoir respectivement l'index et le groupe constitué du majeur, de l'annulaire et de l'auriculaire de la main de l'utilisateur qui sert la poignée avec sa main. Ces zones en creux **4, 5** sont situées selon la face qui est orientée vers l'avant (Av) de l'utilisateur lorsque celui-ci tient la poignée alors qu'il a l'avant-bras orienté devant lui à l'horizontale.

La poignée **3** comporte également une zone renflée **6,** située sur sa face arrière, et destinée à venir au contact du creux de la paume de la main.

Dans la forme de réalisation illustrée aux figures 2 à 5, le tube **2** possède par rapport à la poignée **3** un degré de liberté en translation par rapport à son axe longitudinal, ainsi qu'un degré de liberté en pivotement autour d'un axe perpendiculaire au tube et à la direction avant/arrière telle que définie précédemment.

Plus précisément, comme illustré à la figure 2, la poignée **3** comporte un corps principal **20** possédant une cavité interne **32** délimitée par la face interne **33** de la paroi **31.** Cette cavité interne **32** définit un espace vide entre la paroi externe du tube **2** et la face interne **33** de la paroi **31** poignée **3**.Cette cavité **32** débouche vers le bas par une ouverture **35** qui est obturée par une pièce **36,** qui elle-même est traversée par le tube **2.**

En partie haute, la poignée comporte une pièce supérieure **39** formant le capuchon de poignée. Ce capuchon **39** présente une cavité **40** réalisée sur sa face inférieure. Cette cavité **40** accueille un plot compressible **42,** réalisé en un matériau du type élastique ou viscoélastique tel que le caoutchouc ou le SEBS. Le choix du matériau de ce plot **42** permet de régler l'amplitude du déplacement du tube ainsi que son amortissement. Le capuchon **39** peut être solidarisé à la poignée par collage, encliquetage ou tout autre moyen. La face inférieure du plot **42** reçoit le contact d'une pièce **45,** sensiblement cylindrique, et dont la partie inférieure **46** est emmanchée dans le haut du tube **2.**

Plus précisément, cette pièce **45** présente sur ses deux faces latérales des lumières allongées **48,** dont le grand axe est orienté parallèlement à l'axe longitudinal du tube.

Les deux lumières **48** sont toutes deux traversées par une goupille **50** qui traverse le corps **20** de la poignée au niveau de deux perçages **51, 52.** La poignée est donc articulée dans sa partie supérieure par rapport au tube autour de cette goupille **50.** On peut également prévoir que le plot amortissant vienne directement au contact du tube, dans lequel sont réalisées les lumières allongées.

La cavité interne **32,** et en particulier son ouverture **35** orientée vers le bas présentent une géométrie telle qu'elle permet le pivotement du tube **2** autour de l'axe de la goupille **50** entre deux positions extrêmes pour lesquelles le tube vient quasiment au contact de la paroi **31** de la poignée. La cavité interne définit un espace libre entre la paroi externe du tube **2** et la face interne **33** de la paroi **31** de la poignée **3** d'une dimension de l'ordre de quelques millimètres, typiquement de 2 à 10 millimètres, préférentiellement entre 3 et 6 mm et en pratique voisine de 5 mm.

Dans le cas particulier illustré où l'ouverture **35** est obturée par une pièce compressible **36,** le mouvement du tube est possible dans les limites de la compressibilité du matériau de la pièce **36.** Cette pièce **36** peut aussi permettre d'assurer l'étanchéité de la cavité.

Ainsi, dans la forme illustrée à la figure 2, cette pièce **36** présente une ouverture traversante **37,** de forme sensiblement cylindrique qui est traversée par le tube 2.

En fonctionnement, le bâton réalisé correspondant à ce premier mode de réalisation présente le comportement illustré aux figures 4 et 5.

Plus précisément, comme illustré à la figure 4, dans le cas d'un choc exercé parallèlement à l'axe du bâton, la poignée **3** se déplace en se translatant le long du tube **2** par écrasement de la pièce compressible **42.** Bien entendu, le même comportement peut être obtenu en remplaçant la pièce **42** par un ressort hélicoïdal ou analogue, présentant une raideur et un coefficient d'amortissement souhaité.

Lors du déplacement de la poignée **3** le long du tube **2,** la goupille **50** solidaire du corps de la poignée **3** se déplace à l'intérieur des lumières allongées **48.**

Dans le cas où l'extrémité inférieure du bâton est plantée dans le sol, et que la main de l'utilisateur continue à se déplacer, le tube et la poignée pivotent selon un mouvement relatif illustré à la figure 5 dans une position d'angulation donnée. Plus précisément, le tube **2** pivote par rapport à la goupille **50** vers l'arrière de la poignée, de telle sorte que sa génératrice arrière **55** se rapproche de la paroi arrière **34** du corps de la poignée **3.** Ainsi, l'axe **7'** du tube **2** forme un angle non nul avec l'axe **7** qu'il occupait dans la position de repos. Le tube peut donc osciller autour de sa position de repos, vers l'avant et l'arrière.

Dans la forme illustrée à la figure 5, ce déplacement se fait par déformation de la pièce **36,** qui obture l'ouverture **35** du bas de la poignée. Toutefois, cette pièce **35** étant optionnelle, il est possible qu'en son absence, le tube **2** vienne au contact direct de la paroi **34** du corps de la poignée.

De même, les propriétés mécaniques de cette pièce **35,** peuvent être définies pour assurer une compressibilité progressive de la pièce au fur et à mesure du mouvement du tube **2,** avec ainsi un phénomène d'amortissement des vibrations. Les matériaux employés peuvent être élastiques voire viscoélastiques, à base par exemple de mousses compressibles. Cette pièce **36** peut être symétrique par rapport au tube, ou asymétrique comme dans la forme illustrée aux figures. Dans ce cas, la pièce **36** présente une ouverture **38** qui facilite sa déformation lorsque le tube se déplace vers l'arrière de la poignée. A l'inverse, la pièce **36** est pleine, mais compressible, dans la zone **39** qui est interposée entre l'avant du tube et la poignée. Dans certains cas, il peut être utile de positionner la pièce compressible non pas à l'extrémité basse de la poignée, mais à un niveau intermédiaire à l'intérieur de la cavité.

Parmi les variantes envisagées, il est bien entendu possible d'intervertir les positions relatives de la goupille et des lumières allongées. Ainsi, la goupille peut être solidaire de l'extrémité haute du tube, et coulisser dans des lumières réalisées dans le corps de la poignée.

Un mode de réalisation alternatif est illustré aux figures 6 à 10. Dans ce cas, et comme illustré à la figure 6, la liaison entre le tube **2** et la poignée est réalisée par une pièce de liaison **100,** qui coopère à la fois avec le tube **2** et le corps **20** de la poignée. Plus précisément, cette pièce **100** comprend une portion centrale **101** de forme globalement cylindrique, qui possède une partie haute **102** affleurant sur le dessus de la poignée. Cette partie haute **102** pourrait être recouverte d'un capuchon (non représenté), tout en laissant l'espace nécessaire au déplacement de la pièce de liaison **100.**

La partie basse **103** de la portion **101** est emmanchée dans l'extrémité haute du tube **2.** Dans la forme illustrée à la figure 6, cette portion **103** est noyée dans une portion **104** de diamètre supérieur, qui vient au contact de la paroi interne du tube **2.**

La pièce **100** comporte une portion périphérique **107** qui est solidarisée à la poignée par collage, encliquetage ou par tout moyen mécanique. Cette portion périphérique **107** est reliée à la portion centrale **101** par un ensemble de bras radiaux **110,** qui sont répartis équiangulairement. Chacun de ces bras **110** présentent une forme ondulée, permettant sa déformation, et en particulier son allongement ou son raccourcissement en fonction du mouvement relatif de la partie centrale **101** par rapport à la portion périphérique. La forme de ces bras **110** autorise également leur déformation en torsion, ces bras se comportant comme des lames élastiques

Comme illustré à la figure 10, chaque bras présente un premier segment **112** directement relié à la portion centrale **101.** Ce premier segment se prolonge par un second segment intermédiaire **113** orienté vers l'extérieur et vers le bas. Ce deuxième segment **113** se prolonge par un troisième segment **114** orienté vers l'extérieur et vers le haut qui est lui, connecté à la portion périphérique **107** de la pièce **100.** L'ensemble de ses bras **110** est noyé dans un matériau **109** relativement compressible (non représenté à la figure 10), et de rigidité nettement inférieure à celle du matériau composant les bras **110** pour permettre la mobilité des bras **110,** ce matériau 109 étant caractérisé par sa dureté choisie à titre d'exemple entre 20 et 60 Shore A.

A titre d'exemple, la partie centrale **101** et les bras **110** peuvent être réalisés en un matériau caractérisé par un module d'Young supérieur à 800 MPa, du type ABS (acrylobutylène styrène), polyamide, polyoxyméthylène ou polyuréthanne, alors que le matériau **109** recouvrant les bras, et formant la portion entourant la partie basse de la portion centrale **103** de la pièce de liaison peut être réalisée en un matériau caractérisé par un module d'Young inférieur à 500 MPa du type caoutchouc naturel ou synthétique, thermoplastique élastomérisé ou SEBS.

Ainsi, cette pièce centrale présente une capacité de déformation qui confère plusieurs degrés de liberté au tube par rapport au corps de la poignée. L'espace vide dans lequel le tube peut évoluer est limité vers le haut par la pièce de liaison **100** noyée dans le matériau compressible **109** et vers le bas par la pièce compressible **136.**

Ainsi, et comme illustré à la figure 8, lorsque le bâton subit un choc vertical, c'est-à-dire parallèlement à l'axe principal du tube, les bras **110** se déforment de telle sorte que la poignée **3** coulisse vers le bas du tube **2,** faisant ressortir la partie haute **102** de la pièce de liaison, au-dessus du niveau qu'elle occupe lorsque le bâton est au repos. La raideur et l'amortissement de cette liaison sont définis par la géométrie et les propriétés des matériaux des bras **110** et de l'élément compressible **109.**

Ainsi, les bras **110** se déforment de manière similaire de telle sorte que les différents segments qui les composent s'orientent pour donner une configuration dans laquelle la portion centrale **101** s'est déplacée vers le haut par rapport à la portion périphérique **107** de la pièce de liaison **100.**

Dans le cas d'une déformation en pivotement vers l'arrière, tel qu'illustré à la figure 9, les bras **110** de la pièce de liaison se déforment de manière différente selon leur position par rapport à l'axe du tube **2.** De cette manière, le tube **2** peut ainsi pivoter de telle sorte que sa génératrice arrière se rapproche de la paroi interne de la cavité **32** de la poignée, provoquant également la déformation de la pièce **136** obturant la cavité.

Bien entendu, grâce à la configuration symétrique de la pièce de liaison **100,** le tube **2** peut pivoter non seulement dans un plan avant/arrière, à l'instar de ce qui est représenté à la figure 5 pour le premier mode de réalisation, mais également dans un plan transversal correspondant pour l'utilisateur à un déplacement de la poignée vers la droite et la gauche par rapport au point de contact du bâton sur le sol.

La configuration de cette pièce de liaison **100** permet également une rotation du tube **2** autour de son propre axe, de sorte que le tube et la poignée présentent l'un par rapport à l'autre trois degrés de liberté en rotation et un degré de liberté en translation. La poignée est donc reliée au tube par une liaison rotule à glissière.

La capacité et l'amplitude de mouvements de pivotement du tube par rapport à la poignée peut être réglées par la forme de l'ouverture du bas du corps de la poignée, qui peut ne pas être circulaire, mais elliptique ou ovoïde.

Il est également possible dans le cas d'une ouverture circulaire d'utiliser une pièce d'obturation de l'ouverture qui présente des propriétés de compressibilité différente d'une direction à l'autre, favorisant ainsi les mouvements dans une direction privilégiée.

Il est également possible d'ajuster la position du point d'articulation de la poignée sur le tube à un niveau intermédiaire, à savoir dans la partie supérieure de la poignée, c'est-à-dire sensiblement entre le milieu de la poignée et l'extrémité supérieure de celle-ci, par exemple pour optimiser le débattement du tube.

Il est également possible dans une forme alternative illustrée à la figure 11 d'obtenir un comportement analogue en utilisant une pièce de liaison **200,** qui comporte une portion supérieure montée coulissante dans un logement **203** formé à l'intérieur du capuchon **204** supérieur de la poignée.

Cette portion supérieure **201** présente un logement **207** accueillant une rotule **208** solidaire de la partie basse **210** de la pièce de liaison. Cette partie basse **210** est quant à elle emmanchée dans le tube **2,** permettant ainsi un déplacement du tube en pivotement dans toutes les directions par rapport à la poignée.

Il ressort de ce qui précède que le bâton conforme à l'invention présente de multiples avantages, en particulier celui de présenter au moins un degré de liberté autorisant l'inclinaison de la poignée par rapport au tube, en plus d'une capacité de translation de la poignée par rapport au tube. De ce fait, il permet à l'utilisateur de conserver une inclinaison de son poignet ou de son avant-bras pendant sa progression. Un tel bâton permet également à l'utilisateur, lorsqu'il s'équilibre avec ses bâtons, de bénéficier d'un certain confort procuré par la liberté de mouvement du tube par rapport à la poignée et l'amortissement correspondant. L'emploi d'une poignée évidée en son centre permet également un certain allégement du bâton. Cet allègement peut être accentué en évidant la paroi de la poignée.

## Revendications

1. Bâton (1) pour la pratique d'un sport de glisse ou de la marche, comportant un tube (2) à l'extrémité supérieure duquel est solidarisée une poignée de préhension (3), ladite poignée (3) présentant une capacité de déplacement par rapport audit tube (2) selon une translation de direction parallèle à l'axe longitudinal du tube (2), **caractérisé en ce que** la poignée (3) présente une cavité interne (32), à l'intérieur de laquelle le tube (2) est apte à pivoter selon au moins un axe sensiblement perpendiculaire audit tube, grâce à des moyens (50, 110) d'articulation situés en partie supérieure de la poignée (3).

2. Bâton selon la revendication 1 dans lequel la poignée présente une face avant déterminée comme la face orientée vers l'avant pour un utilisateur qui tient la poignée avec l'avant-bras plié à l'horizontale, **caractérisé en ce que** au moins l'axe de pivotement (50) du tube est parallèle à ladite face avant.

3. Bâton selon la revendication 1, **caractérisé en ce que** l'ouverture (35) de la cavité (32) contient une pièce compressible (36) située en dessous des moyens d'articulation.

4. Bâton selon la revendication 3, **caractérisé en ce que** l'ouverture (35) de la cavité (32) est obturée par la pièce compressible (36) située en bas de la poignée (3).

5. Bâton selon la revendication 3, **caractérisé en ce que** la cavité interne (32) définit un espace vide (2) entre la paroi externe du tube (2) et la face interne (33) de la paroi (31) de la poignée (3) et s'étend depuis l'axe de pivotement du tube (50) par rapport à la poignée, jusqu'à l'ouverture de la cavité.

6. Bâton selon la revendication 3, **caractérisé en ce que** la pièce compressible (36) présente une portion (37) de forme complémentaire au tube.

7. Bâton selon la revendication 1, **caractérisé en ce que** l'ouverture (35) de la cavité présente une asymétrie limitant le débattement en pivotement du tube de manière différente radialement selon deux directions perpendiculaires.

8. Bâton selon la revendication 3, **caractérisé en ce que** la pièce compressible (36) contenue dans la cavité de la poignée présente des propriétés de compressibilité différentes selon la direction de déplacement du tube par rapport à la poignée.

9. Bâton selon la revendication 1, **caractérisé en ce que** les moyens d'articulation sont formés par une goupille (50) traversant la poignée (3) et le tube (2) en étant perpendiculaire audit tube.

10. Bâton selon la revendication 9, **caractérisé en ce que** la goupille (50) est solidaire de la poignée et est apte à se déplacer dans des lumières allongées (48) réalisées dans le tube (2), et orientées parallèlement à l'axe longitudinal dudit tube.

11. Bâton selon la revendication 8, **caractérisé en ce que** ladite goupille est solidarisée au tube, et elle est apte à se déplacer dans des lumières latérales orientées sensiblement parallèlement au tube, et ménagées dans la poignée.

12. Bâton selon la revendication 8, **caractérisé en ce qu**'il comporte un élément amortisseur (42) interposé entre l'extrémité supérieure du tube (2) et la partie supérieure de la poignée.

13. Bâton selon la revendication 1, **caractérisé en ce que** les moyens d'articulation sont formés par une pièce de liaison (100) dont la portion centrale (101) est solidaire par sa zone inférieure (103) de l'extrémité du tube (2), et qui présente un ensemble d'au moins deux bras déformables (110) s'étendant radialement, les extrémités desdits bras (114) étant solidaires de la poignée (3).

14. Bâton selon la revendication 13, **caractérisé en ce que** les bras déformables (110) sont noyés dans un matériau compressible (109) présentant une rigidité et/ou une dureté plus faibles que celles du matériau composant les bras déformables (110).

15. Bâton selon la revendication 1, **caractérisé en ce que** la partie centrale (102) de pièce de liaison (100) débouche sur le haut de la poignée.

## Patentansprüche

1. Stock (1) zum Praktizieren einer Gleit- oder Wandersportart, bestehend aus einem Rohr (2) an dessen oberen Ende ein Handgriff (3) befestigt ist, wobei der Griff (3) relativ zum Rohr (2) beweglich ist, mit einer Translation in einer Richtung parallel zur Längsachse des Rohres (2), **dadurch gekennzeichnet, dass** der Griff (3) einen inneren Hohlraum (32) aufweist, in dessen Inneren das Rohr (2) schwenkbar ist, um mindestens eine im Wesentlichen senkrecht zur Rohrachse befindlichen Achse, mit Gelenkvorrichtungen (50, 110) die sich im oberen Teil des Griffs (3) befinden.

2. Stock gemäß Anspruch 1, bei dem der Griff eine Vorderseite aufweist, die als die Seite festgelegt wird, die nach vorne gerichtet ist, wenn ein Benutzer den Handgriff mit dem horizontal gebeugten Vorderarm hält, **dadurch gekennzeichnet, dass** mindestens die Drehachse (50) des Rohrs sich parallel zu dieser Vorderseite befindet.

3. Stock gemäß Anspruch 1, **dadurch gekennzeichnet, dass** die Öffnung (35) des Hohlraums (32) ein komprimierbares Teil (36) enthält, das unter den Gelenkvorrichtungen liegt.

4. Stock gemäß Anspruch 3, **dadurch gekennzeichnet, dass** die Öffnung (35) des Hohlraums (32) von dem komprimierbaren Teil (36) verschlossen wird, das sich im unteren Teil des Handgriffs (3) befindet.

5. Stock gemäß Anspruch 3, **dadurch gekennzeichnet, dass** der innere Hohlraum (32) einen Leerraum (2) definiert zwischen der Außenwand des Rohrs (2) und der Innenseite (33) der Wand (31) des Griffs (3) und von der Drehachse (50) des Rohrs, bezogen auf den Griff, bis zur Öffnung des Hohlraums verläuft.

6. Stock gemäß Anspruch 3, **dadurch gekennzeichnet, dass** das komprimierbare Teil (36) ein Teilstück (37) enthält, dessen Form komplementär zum Rohr ist.

7. Stock gemäß Anspruch 1, **dadurch gekennzeichnet, dass** die Öffnung (35) des Hohlraums eine Asymmetrie aufweist und damit die Schwenkbewegung des Rohrs begrenzt, in radial unterschiedlicher Weise, entsprechend den beiden senkrechten Richtungen.

8. Stock gemäß Anspruch 3, **dadurch gekennzeichnet, dass** das komprimierbare Teil (36), das im Hohlraum des Griffs enthalten ist, verschiedene Kompressibilitätseigenschaften aufweist, je nach Richtung der Bewegung des Rohres bezogen auf den Griff.

9. Stock gemäß Anspruch 1, **dadurch gekennzeichnet, dass** die Gelenkvorrichtung von einem Stift (50) gebildet werden, der durch den Griff (3) und das Rohr (2) führt und dabei senkrecht zu diesem Rohr ist.

10. Stock gemäß Anspruch 9, **dadurch gekennzeichnet, dass** der Stift (50) mit dem Griff fest verbunden ist und sich in länglichen Öffnungen (48) bewegen kann, die im Rohr (2) vorgesehen und deutlich parallel zur Längsachse dieses Rohrs ausgerichtet sind.

11. Stock gemäß Anspruch 8, **dadurch gekennzeichnet, dass** dieser Stift fest mit dem Rohr verbunden ist und sich in seitlichen Öffnungen bewegen kann, die deutlich parallel zum Rohr ausgerichtet sind und im Griff ausgespart sind.

12. Stock gemäß Anspruch 8, **dadurch gekennzeichnet, dass** er einen Dämpfer (42) enthält, der zwischen dem oberen Endstück des Rohrs (2) und dem oberen Teil des Handgriffs untergebracht ist.

13. Stock gemäß Anspruch 1, **dadurch gekennzeichnet, dass** die Gelenkvorrichtungen aus einem Verbindungsstück (100) bestehen, dessen Zentralteil (101) über die untere Zone (103) des Rohrendstücks (2) befestigt ist und das aus mindestens zwei verformbaren Armen (110) besteht, die sich radial erstrecken, die Endstücke dieser Arme (114) sind mit dem Griff (3) fest verbunden.

14. Stock gemäß Anspruch 13, **dadurch gekennzeichnet, dass** die verformbaren Arme (110) in ein komprimierbares Material (109) eingebettet sind, das eine Steifigkeit und/oder Härte aufweist, die geringer ist, als die der verformbaren Arme (110).

15. Stock gemäß Anspruch 1, **dadurch gekennzeichnet, dass** der Zentralteil (102) des Verbindungsstücks (100) im oberen Teil des Griffs mündet.

## Claims

1. Stick (1) for the practice of a sliding or walking sport or walking, incorporating a tube (2) at the upper end that is integral with a gripping handle (3), the which gripping handle (3) has a capability for movement in relation to the said tube (2), sideways in a direction parallel to the longitudinal axis of the tube (2), **characterized in that** the handle (3) has an internal cavity (32), within which the tube (2) is able to pivot in at least one axis essentially perpendicular to the said tube, thanks to means (50, 110) of articulation located in the upper part of the handle (3).

2. Stick in accordance with claim 1, in which the handle has a front face, being the face oriented forward for a user holding the handle with the forearm bent horizontally, **characterized in that** at least one pivoting axis (50) of the tube is parallel to the said front face.

3. Stick in accordance with claim 1, **characterized in that** the opening (35) of the cavity (32) contains a compressible part (36) located below the means of articulation.

4. Stick in accordance with claim 3, **characterized in that** the opening (35) of the cavity (32) is closed off by the compressible part (36) located at the bottom of the handle (3).

5. Stick in accordance with claim 3, **characterized in that** the internal cavity (32) constitutes an empty space (2) between the external wall of the tube (2) and the internal face (33) of the wall (31) of the handle (3), and extends from the pivoting axis of the tube (50), in relation to the handle, until the opening of the cavity.

6. Stick in accordance with claim 3, **characterized in that** the compressible part (36) has a portion (37) of a shape complementary to the tube.

7. Stick in accordance with claim 1, **characterized in that** the opening (35) of the cavity has an asymmetry limiting the deflection of pivoting of the tube in a different manner radially in two perpendicular directions.

8. Stick in accordance with claim 3, **characterized in that** the compressible part (36) contained in the cavity of the handle has compressibility properties that are different according to the direction of movement of the tube in relation to the handle.

9. Stick in accordance with claim 1, **characterized in that** the means of articulation consist of a gudgeon pin (50) passing through the handle (3) and the tube (2) while being perpendicular to the said tube.

10. Stick in accordance with claim 9, **characterized in that** the gudgeon pin (50) is integral with the handle and is able to move in the extended openings (48) provided in the tube (2) and oriented parallel to the longitudinal axis of the said tube.

11. Stick in accordance with claim 8, **characterized in that** the said gudgeon pin is integral with the tube, and is able to move within the lateral openings oriented essentially parallel to the tube and existing in the handle.

12. Stick in accordance with claim 8, **characterized in that** it incorporates a shock absorber component (42) inserted between the upper end of the tube (2) and the upper part of the handle.

13. Stick in accordance with claim 1, **characterized in that** the means of articulation are formed by a connecting part (100) of which the central portion (101) is joined at its bottom part (103) of the end of the tube (2), and has a set of at least two distortable arms (110) extending radially, with the ends of the said anms (114) being joined to the handle (3).

14. Stick in accordance with claim 13, **characterized in that** the distortable arms (110) are embedded within a compressible material (109) having a rigidity and/or hardness that is lesser than that of the material composing the distortable arms (110).

15. Stick in accordance with claim 1, **characterized in that** the central part (102) of the connecting part (100) has an opening at the top of the handle.
